# EUROPÄISCHE PATENTSCHRIFT

(11) **EP 2 695 647 B1**
(45) Veröffentlichungstag und Bekanntmachung des Hinweises auf die Patenterteilung: **16.03.2016**
(21) Anmeldenummer: 13179653.4
(22) Anmeldetag: 07.08.2013
(51) Int. Cl.: A63C 7/10, A63C 9/08

(54) **Skibremse mit Verriegelung**
Ski brake with lock
Frein pour ski avec verrouillage

(30) Priorität: 07.08.2012 DE 102012214001
(43) Veröffentlichungstag der Anmeldung: 12.02.2014
(73) Patentinhaber: MARKER Deutschland GmbH, 82377 Penzberg (DE)
(72) Erfinder: Brandl, Christian, 82467 Garminsch-Partenkirchen (DE); Mangold, Michael, 82491 Grainau (DE)
(74) Vertreter: Schwabe - Sandmair - Marx

(56) Entgegenhaltungen:
- EP-A1- 2 638 937
- WO-A1-2009/105866
- WO-A1-2012/024809
- WO-A1-2013/108237

## Beschreibung

Die Erfindung betrifft einen Fersenhalter für eine Skibindung wie zum Beispiel einen Ski. Der Fersenhalter umfasst eine Basis, einen Fersenautomaten, ein Pedal und eine Skibremse. Das Pedal bildet in bekannter Weise eine erste Verriegelung für die Skibremse.
Der Fersenhalter umfasst darüber hinaus eine zweite Verriegelung für die Skibremse, die die Skibremse verriegelt, wenn der Fersenhalter nicht in einer für die Abfahrt mit dem Ski geeigneten Position ist.

Insbesondere bei kombinierten Abfahrts- und Tourenbindungen sind herkömmliche Skibremsen mit Pedalansteuerung, die erst beim Einstieg in die Bindung in eine Position bewegt und dort gehalten werden, in der die Skibremse neben dem Ski angeordnet ist und keine Bremswirkung ausübt, ungeeignet. Im Tourenmodus wird das Pedal des Fersenhalters nicht mehr niedergehalten, wodurch die Bremse entriegelt ist. Das ist ein für das Tourengehen nicht akzeptabler Zustand, weshalb bei kombinierten Abfahrts- und Tourenbindungen heute noch Fangriemen für den Ski zum Einsatz kommen. Fangriemen werden von den Sportlern aber nicht mehr als zeitgemäße Lösung akzeptiert. Zudem weisen die herkömmlichen pedalbeaufschlagten Skibremsen den Nachteil auf, dass sie vor dem Einstieg des Sportlers in die Bindung und nach dem Ausstieg aus der Bindung nach unten vom Ski abstehen, wodurch das Transportvolumen der Skier größer ist, als es bei verriegelter Skibremse sein müsste.

Die WO 2012/024809 A1 betrifft einen Fersenhalter für eine Tourenbindung mit einem dynamischen Gleitbereich. Der Fersenhalter wird zum Tourengehen aus einer vorderen Abfahrtsposition relativ zum Ski in eine hintere Tourenposition verschoben, in der der Fersenhalter den Skischuh, respektive dessen fersenseitiges Ende freigibt. Durch diese Bewegung wird die Skibremse, die gemeinsam mit dem Fersenhalter bewegt wird, in eine Position gebracht, in der beim Niederdrücken des Pedals für die Skibremse eine an dem Pedal geformte Rastnase in einem skifesten Gegenrastelement einrastet.

Die WO 2009/105866 A1 betrifft einen Fersenhalter für eine Tourenbindung mit einer Skibremse. Der Fersenhalter wird zum Wechseln von der Abfahrtsposition in die Tourenposition zusammen mit der Skibremse auf dem Ski entgegen der Skilaufrichtung verschoben. In der vorderen Position oder Abfahrtsposition spannt drückt der Fersenhalter einen Haken gegen eine Federkraft in eine Position, in der er die Skibremse nicht festsetzen kann. Wird der Fersenhalter jetzt in die Tourenposition bewegt, kann der Haken in eine Position bewegt werden, in der er das auf die Skioberfläche zu gedrückte Betätigungspedal für die Skibremse in dieser Position festhalten kann.

Die WO 2013/108237 A1 betrifft eine Vorrichtung zum Stoppen einer Drehbewegung eines Fersenhalters einer Tourenbindung.

Die EP 2 638 937 A1 betrifft eine Ferseneinheit für eine Tourenbindung mit einer Skibremse. Zum Wechseln von der Abfahrtsposition in die Tourenposition muss die Ferseneinheit um eine Schwenkachse senkrecht auf der Skioberfläche um ca. 90° verschwenkt werden. Durch diese Verschwenkbewegung wird gleichzeitig kommt ein erster Steuerabschnitt, der fest mit dem Bindungskörper verbunden ist mit einem zweiten Steuerabschnitt , der an einem beweglichen Teil der Skibremsenanordnung angeordnet ist in Überlappung, wodurch die Skibremse in der gesicherten Position festgelegt ist.

Es ist daher eine Aufgabe der Erfindung einen Fersenhalter mit einer Skibremse zur Verfügung zu stellen, die zuverlässig auslöst, das heißt, ihre Bremswirkung entfaltet, wenn es beim Abfahren zu einem Auslösen des Fersenhalter, zum Beispiele durch einen Sturz, kommt, die gleichzeitig aber in einer verriegelten Position gehalten wird, wenn der Ski nicht in Benutzung ist oder als Tourenski benutzt wird.

Diese Aufgabe wird erfindungsgemäß durch den Gegenstand es Anspruch 1 gelöst.

Die Erfindung betrifft einen Fersenhalter für ein Ski, insbesondere für einen Ski, der eine Basis, einen Fersenautomaten, eine Skibremse, ein Pedal, das von einer ersten Position in eine zweite Position bewegt werden kann, und in der ersten Position die Skibremse zum Bremsen freigibt und in einer zweiten Position die Skibremse neben dem Ski in einer Lage hält, in der die Skibremse das Ski nicht bremsen kann. Der Fersenhalter weist ferner eine Verriegelung für die Skibremse auf, mit der die Skibremse verriegelt werden kann, wenn sich das Pedal in der zweiten Position befindet.

Mit anderen Worten weist die Skibremse zusätzlich zu der bekannten ersten mechanischen Verriegelung, die dadurch bewirkt wird, dass der Sportler in die Bindung einsteigt und durch sein Gewicht das Pedal aus seiner ersten Position über der Skioberfläche nach unten auf die Skioberfläche zu in eine zweite Position drückt, eine zweite mechanische Verriegelung auf. Die zweite Verriegelung kann die Skibremse in der verriegelten Position halten, das heißt, in einer Position in der sie neben dem Ski liegt und nicht nach unten über das Ski hinaus steht, bevor der Sportler in den Ski einsteigt, zum Beispiel beim Transport oder bei der Lagerung. Bei einer kombinierten Abfahrts- und Tourenbindung hält die zweite Verriegelung die Skibremse außerdem im Tourenmodus in der verriegelten Position.

Unter Tourenmodus wird hier die Einstellung der Skiverbindung verstanden, die zum Tourengehen gewählt wird, das heißt, die Ferse des Schuhs ist vom Fersenhalter frei gegeben und kann sich beim Gehen aus dem Fersenhalter heraus bewegen. Der Abfahrtsmodus ist entsprechend die Einstellung der Bindung, in der der Schuh fest im Fersenhalter gehalten wird.

Die Skibremse ist mit dem Pedal über eine Mechanik verbunden, die die Skibremse in die Bremsstellung vorspannt. Das heißt, dass, wenn das Pedal lastfrei ist, sich die Bremse immer in der Bremsstellung befindet, wenn das Pedal die einzige Verriegelung für die Bremse ist. Durch das Gewicht des Sportlers wird beim Einstieg in die Bindung das Pedal auf die Skioberfläche zu gedrückt und dadurch über eine Schwenkverbindung die Bremse nach oben neben das Ski geschwenkt und dort gehalten, solange das Pedal belastet ist. Bei einer plötzlichen Entlastung des Pedals, zum Beispiel beim Auslösen der Bindung bei einem Sturz, wird die Bremse ausgelöst und bremst das Ski ab.

Die zweite Verriegelung für die Skibremse kann ein Verriegelungselement aufweisen, das mit dem Pedal verbunden ist, und ein Gegenverriegelungselement, das in der Basis beweglich gelagert ist. Dabei ist das Verriegelungselement bevorzugt mit dem Pedal an dessen Unterseite verbunden und steht, wenn das Pedal in der Freigabeposition für die Skibremse ist, nach unten in Richtung Skioberfläche von der Pedalunterseite ab.

Das Gegenverriegelungselement kann mittels eines Federelements in Richtung des Pedals, das heißt, in Richtung des Verriegelungselements am Pedal, vorgespannt sein, sodass bevorzugt ein Ende des Gegenverriegelungselements bei gespanntem Federelement in einem Verriegelungseingriff mit dem Verriegelungselement ist. Dieser Verriegelungseingriff kann beispielsweise darin bestehen, dass das Ende des Gegenverriegelungselements ein Ende des Verriegelungselements überlappt, wobei im Überlappungsbereich das Gegenverriegelungselement oberhalb des Verriegelungselements oder eines Teils des Verriegelungselements liegt, sodass das unbelastete Pedal nicht aus seiner zweiten Position in die erste Position bewegt werden kann. Alternativ kann das Gegenverriegelungselement in das Verriegelungselement eingreifen, um den Verriegelungseingriff herzustellen oder das Verriegelungselement gegen eine Federkraft in eine Verriegelungsposition drücken, wobei hier die Federkraft zum Entriegel des Verriegelungselements kleiner ist als die Federkraft zum Spannen des Gegenverriegelungselements.

Das Gegenverriegelungselement erstreckt sich in der Basis in einer Längsrichtung der Basis, respektive des Skis, von dem Verriegelungselement bis unter den Fersenhalter und weist in einem Bereich unterhalb des Fersenhalters einen senkrecht nach oben in Richtung des Fersenhalters abstehenden Vorsprung auf. Der Vorsprung weist an seinem vom Gegenverriegelungselement wegweisenden freien Ende eine Angriffsfläche auf, die mit einem mit dem Fersenautomat verbundenen Zapfen mit einer Gegenangriffsfläche zusammenwirken kann. Bei der Angriffsfläche und der Gegenangriffsfläche kann es sich insbesondere um Schrägflächen handeln, die so ausgebildet sind, dass eine Bewegung des Fersenautomats im Wesentlichen senkrecht zur Skioberfläche eine Bewegung des Gegenverriegelungselements in eine Richtung entgegen der Skilaufrichtung bewirkt.

Der Zapfen gelangt beim Einstieg in den Fersenhalter und dem dadurch bedingten Verschwenken des Fersenautomaten in die Position, in der eine Sohlenhalter des Fersenautomats auf der Oberfläche der Sohle des Schuhs des Sportlers aufliegt, in Wirkungseingriff mit dem Vorsprung, wodurch das Gegenverriegelungselement gegen die Kraft des Federelements entgegen der Fahrtrichtung des Skis vom Verriegelungselement weg bewegt werden kann.

Der Fersenautomat kann eine Spannvorrichtung mit dem Sohlenhalter und eine Verbindungsstruktur aufweisen, wobei die Verbindungsstruktur die Spannvorrichtung mit der Basis verbindet. Die Spannvorrichtung kann dabei um eine erste Achse schwenkbar mit der Verbindungsstruktur verbunden sein, und die Verbindungsstruktur kann um eine zweite Achse schwenkbar mit der Basis verbunden sein. Bei einem Fersenautomaten mit einer Verbindungsstruktur ist der Zapfen bevorzugt an der Verbindungsstruktur gebildet.

Kommt es im Abfahrtsmodus zu einem Sturz und dadurch zu einem Auslösen, insbesondere einem Querauslösen der Bindung, bedeutet das, dass sich der Schuh aus der Bindung bewegt, das Pedal entlastet, und damit die Skibremse frei gibt. Der quer zur Skilängsachse verschobene Schlitten blockiert dabei gleichzeitig eine Bewegung des Gegenverriegelungselements in die Verriegelungsposition, sodass das Gegenverriegelungselement nicht in Eingriff mit dem Verriegelungselement gelangen kann, wodurch ein Lösen der Skibremse verhindert würde. Das bedeutet, dass bei einer Querauslösung der Skibindung bzw. des Fersenhalters der Ski durch die Skibremse uneingeschränkt abgebremst werden kann.

Bei dem Fersenhalter handelt es sich bevorzugt um den Fersenalter einer Tourenbindung oder eine kombinierte Abfahrts- und Tourenbindung, wobei die Skibremse im Tourenmodus von der zweiten Verriegelung gesichert ist. Der Fersenhalter kann eine erste und eine zusätzliche zweite Steighilfe aufweist, wobei die erste Steighilfe den Schuh des Sportlers in einem ersten Steigwinkel stützt und die zweite Steighilfe den Schuh in einem zweiten Steigwinkel stützt, wobei der zweite Steigwinkel größer ist, als der erste Steigwinkel.

Bei der Skibremse handelt es sich insbesondere um ein separates Teil, das nicht mit dem Fersenhalter verbunden ist, sondern unabhängig vom Fersenhalter zum Beispiel auf eine Schiene, die mit der Oberfläche des Skis verbunden ist, aufgeschoben werden kann.

Ein weiterer Aspekt betrifft einen Ski mit einer kombinierten Abfahrt- und Tourenbindung mit einem Zehenhalter, einem Fersenhalter und einer Skibremse. Dabei handelt es sich bei dem Fersenhalter bevorzugt um den vorbeschriebenen Fersenhalter mit dem die Skibremse in einem Tourenmodus in einer nicht bremsenden Position gehalten werden kann.

Im Folgenden wird eine Ausführung der Erfindung anhand von Figuren näher erläutert. Erfindungswesentliche Merkmale, die nur den Figuren entnommen werden können, können die Erfindung einzeln oder in den gezeigten Kombinationen vorteilhaft weiterbilden und gehören zum Umfang der Erfindung. Die Erfindung ist nicht auf das in den Figuren Gezeigte beschränkt.

Die Figuren zeigen im Einzelnen:
- Figur 1: Fersenhalter mit Skibremse die in der zweiten Verriegelung gehalten ist
- Figur 2: Fersenhalter im Abfahrtsmodus mit gelöster zweiter Verriegelung

In den folgenden zwei Figuren, die einen sehr detaillierten Aufbau eines Fersenhalters 1 anhand eines Ausführungsbeispiels zeigen, sind nur die für die Erfindung wesentlichen Teile mit Bezugszeichen versehen, um zu vermeiden, dass die Figuren durch zu viele unnötige Bezugszeichen unübersichtlich werden.

Die Figur 1 zeigt einen Fersenhalter 1 mit einer Basis 2, einem Fersenautomaten 3, einem Pedal 4 und einer Skibremse 5. Der Fersenautomat 3 weist ein Spannelement 6 mit einem Sohlenhalter 7 und eine Verbindungsstruktur 10 auf. Die Verbindungsstruktur 10 ist in einem ersten Schwenkgelenk 11 mit der Basis 2 verbunden und in einem zweiten Schwenkgelenk 12 mit dem Spannelement 6. Das Spannelement 6 kann im Schwenkgelenk 12 relativ zur Basis 2 und relativ zur Verbindungsstruktur 10 verschwenkt werden, die Verbindungsstruktur 10 kann im Schwenkgelenk 11 wenigstens relativ zur Basis 1 verschwenkt werden. Die Basis 2 weist im gezeigten Ausführungsbeispiel einen Schlitten 24 auf, der quer zur Skilängsachse bewegbar ist und zusätzliche Querbewegungen des Fersenautomaten 3 bei extremen Fahrsituationen und eine Querauslösung des Fersenhalters 1 zum Beispiel bei einem Sturz ermöglicht.

Mit der Unterseite 4a des Pedals 4 ist ein Verriegelungselement 13 verbunden, das im Ausführungsbeispiel ein rechtwinkliges Profil aufweist, das nach unten von der Unterseite 4a des Pedals 4 vorsteht und eine parallel zur Unterseite 4a verlaufende Auflagefläche 13a bildet.

In der Basis 2 oder unterhalb der Basis 2 ist ein Gegenverriegelungselement 14 geführt, das an seinem einen Ende 14a von einem Federelement 15 mit einer Federkraft in Fahrrichtung des Skis 16 gedrückt wird. Am gegenüberliegenden Ende 14b ist eine Auflagefläche 14c ausgebildet, die auf der Auflagefläche 13a des Verriegelungselements 13 aufliegt, und dadurch verhindert, dass das Pedal 2 aus einer gezeigten zweiten Position, in der es auf der Oberfläche des Skis 16 aufliegt und die Skibremse 5 in der gezeigten Position neben dem Ski, in der die Skibremse 5 keine Bremsfunktion hat, hält und verriegelt. Nahe dem Ende 14a weist das Gegenverriegelungselement 14 einen senkrecht nach oben abstehenden Arm oder Vorsprung 18 auf, der an seinem oberen Ende 18a eine Schräge 18b aufweist. Im der gezeigten Ausführung weist das Gegenverriegelungselement 14 zwischen dem Vorsprung 18 und dem Ende 14b einen weiteren Vorsprung 20 auf, der zum Beispiel in der Basis 2 in einer Nut geführt sein kann, um ein Geradführung des Gegenverriegelungselements 14 zu unterstützen. Das Gegenverriegelungselement 14 kann auch wenigstens teilweise in einer mit zum Beispiel der Basis 3 verbundenen Hülse geführt werden oder auf andere bekannte Weise geführt sein, um ein Verbiegen oder Knicken des Gegenverriegelungselements 14 zu verhindern.

Der Vorsprung 20 ist in der Abfahrtsposition des Skis 16 soweit gegen die Fahrtrichtung zurückbewegt, dass sein in Fahrtrichtung vorderes Ende hinter der an der Unterseite des in der Basis 2 geführten Schlittens 24 ausgebildete Kante 23 zu liegen kommt. Die Kante 23 kann mittig eine Unterbrechung aufweisen, sodass das Gegenverrieglungselement 14 bzw. der Vorsprung 20 frei in und gegen die Fahrtrichtung des Skis 16 bewegt werden kann, wenn der Schlitten 24 in einer zulässigen, nicht auslösenden Position in der Basis 2 liegt. Verlässt der Schlitten 24 diese Position quer zur Fahrtrichtung, so gerät der Vorsprung in einen Bereich der Kante 23 neben oder außerhalb der Unterbrechung und wird dadurch durch die Kante 23 daran gehindert durch die Feder 15 in die Verriegelungsposition zurück gedrückt zu werden, auch wenn das Pedal 4 nicht mehr durch den Skischuh auf die Skioberfläche gedrückt wird.

An der Verbindungsstruktur 10, an ihrer der Skioberfläche zugewandten Seite, ist eine Nase oder ein Zapfen 17 angeformt, mit einem Ende 17a mit einer Schräge 17b. Der Zapfen 17 wird beim Verschwenken des Fersenautomaten 3 in die Position des Abfahrtsmodus, das heißt, in die Position, in der der Sohlenhalter 7 auf die Sohle des Schuhs drückt und der Fersenhalter 1 den Schuh fest in der Bindung hält, durch eine Öffnung 21 in der Basis 3 in Wirkverbindung mit dem Vorsprung 18 gebracht. Durch die miteinander wirkenden Schrägen 17b, 18b wird das Gegenverriegelungselement 14 gegen die Federkraft des Federelements 15 entgegen der Fahrtrichtung des Skis 16 bewegt. Dadurch löst sich die Verbindung der beiden Auflageflächen 13a, 14c und das Pedal 4 ist frei sich nach oben zu bewegen.

Da im Wesentlichen gleichzeitig das Pedal 4 durch das Gewicht des in die Bindung einsteigenden Sportlers niedergedrückt wird, verbleibt die Skibremse 5 in der verriegelten, nicht bremsenden Position, wobei die Verriegelung jetzt durch das Pedal 4 hergestellt und gehalten wird.

Aus dem eben Beschriebenen ist klar, dass das Verriegelungselement 13 und das Gegenverriegelungselement 14 eine Verriegelung für die Skibremse 5 bilden, wenn der Zapfen 17 und der Vorsprung 18 nicht miteinander agieren. Das heißt, diese Verriegelung kann dann aktiv sein, wenn der Ski 16 transportiert oder gelagert wird, oder wenn der Fersenhalter 1 bzw. der Fersenautomat 3 in einer Position ist, in der die Bindung als Tourenbindung benutzt wird. Wird die Bindung dagegen als Abfahrtsbindung genutzt, sind das Verriegelungselement 13 und das Gegenverriegelungselement 14 nicht mehr im Verriegelungseingriff, die Verriegelung der Skibremse 5 in der Position, in der sie den Ski 16 nicht bremst, wird jetzt durch das mit dem Skifahrer belastete Pedal 4 gewährleistet.

Die Figur 2 zeigt den Fersenhalter 1 in der Position für den Abfahrtsmodus, in der sowohl die Verbindungsstruktur 10, als auch das Spannelement 6 der Fersenautomatik 3 an die Basis 2 angeschwenkt sind. Der Zapfen 17 ist in die Öffnung 21 der Basis 2 vollständig eingefahren und hat über das Zusammenwirken der Schrägen 17b, 18b das Gegenverriegelungselement 14 gegen die Kraft des Federelements 15 entgegen der Fahrtrichtung des Skis 16 bewegt. Dadurch sind die beiden Auflageflächen 13a, 14c nicht mehr in Überlappung, sodass die Skibremse 5 nicht mehr durch das Zusammenwirken des Verriegelungselements 13 und des Gegenverriegelungselements 14 in der nicht bremsenden Position verriegelt ist. Diese Verriegelung wird jetzt durch das Pedal 4 in bekannter Weise gewährleistet, da jetzt der Sportler mit seinem Gewicht das Pedal 4 in der gezeigten Position auf der Oberseite des Skis 16 hält, in der die Skibremse 5 in der nicht bremsenden Position gehalten wird.

In der Figur 2 sind auch die erste Steighilfe 8 und die zweite Steighilfe 9 zu sehen, hier in der Position für den Abfahrtmodus. Die beiden Steighilfen 8, 9 sind in einem gemeinsamen Gelenk 22 schwenkbar mit dem Fersenautomaten 2 bzw. dem Spannelement 6 verbunden und weisen wenigstens ein gemeinsames Federelement 19 auf, das die erste Steighilfe 8 und die zweite Steighilfe 9 in wenigstens der gezeigten Position gegen ein ungewolltes Verschwenken sichern.

### Bezugszeichenliste

- 1: Fersenhalter
- 2: Basis,
- 3: Fersenautomat
- 4: Pedal
- 4a: Unterseite
- 5: Skibremse
- 6: Spannelement
- 7: Sohlenhalter
- 8: Steighilfe
- 9: Steighilfe
- 10: Verbindungsstruktur
- 11: Schwenkgelenk
- 12: Schwenkgelenk
- 13: Verriegelungselement
- 13a: Auflagefläche
- 14: Gegenverriegelungselement
- 14a: Ende
- 14b: Ende
- 14c: Auflagefläche
- 15: Federelement
- 16: Ski
- 17: Zapfen
- 17a: Ende
- 17b: Schräge
- 18: Vorsprung
- 18a: Ende
- 18b: Schräge
- 19: Federelement
- 20: Vorsprung
- 21: Öffnung
- 22: Gelenk
- 23: Kante
- 24: Schlitten

## Patentansprüche

1. Fersenhalter (1) für eine Skibindung, umfassend
eine Basis (2),
einen Fersenautomaten (3),
eine Skibremse (5),
ein Pedal (4), das von einer ersten Position, in der die Skibremse (5) nach unten vom Ski (16) absteht und eine Bremswirkung entfaltet, in eine zweite Position, in der die Skibremse (5) ohne Bremswirkung neben dem Ski (16) liegt, bewegbar ist, wobei
der Fersenhalter (1) eine Verriegelung für die Skibremse (5) aufweist, mittels der die Skibremse (5) in der zweiten Position verriegelbar ist, wobei die Verriegelung ein Verriegelungselement (13) aufweist, das mit dem Pedal (4) verbunden ist, und ein Gegenverriegelungselement (14), das in der Basis (2) beweglich gelagert ist, wobei das Verriegelungselement (13) mit dem Pedal (4) an dessen Unterseite (4a) verbunden ist und in Richtung Skioberfläche von der Pedalunterseite absteht, und das Gegenverriegelungselement (14) mittels eines Federelements (15) in Fahrtrichtung des Skis (16) vorgespannt ist,
**dadurch gekennzeichnet, dass**
das Gegenverriegelungselement (14) sich in der Basis (2) in einer Längsrichtung des Skis (16) von dem Verriegelungselement (13) bis unter den Fersenautomaten (3) erstreckt und in einem Bereich unterhalb des Fersenautomaten (3) einen senkrecht nach oben in Richtung des Fersenhalters (1) abstehenden Vorsprung (18) aufweist,
der Vorsprung (18) an seinem vom Gegenverriegelungselement (14) wegweisenden Ende (18a) eine Angriffsfläche (18b) aufweist, die bei einem Verschwenken des Fersenautomaten in die Abfahrtsstellung mit einer Gegenangriffsfläche (17b) eines mit dem Fersenautomat (3) verbundenen Zapfens (17) zusammenwirkt.

2. Fersenhalter nach dem vorgehenden Anspruch, wobei ein Ende (14a) des Gegenverriegelungselements (14) durch das Federelement (15) in einen Verriegelungseingriff mit dem Verriegelungselement (13) gedrückt wird.

3. Fersenhalter nach Anspruch 1, wobei der Zapfen (17) das Gegenverriegelungelement (14) gegen die Kraft des Federelements (15) entgegen der Fahrtrichtung des Skis (16) vom Verriegelungselement (13) weg bewegt.

4. Fersenhalter nach Anspruch 1 oder 3 wobei die Angriffsfläche (18b) und die Gegenangriffsfläche (17b) als Schrägflächen ausgebildet sind.

5. Fersenhalter nach einem der vorgehenden Ansprüche, wobei der Fersenautomat (3) eine Spannvorrichtung (6) mit einem Sohlenhalter (7) und eine Verbindungsstruktur (10), die die Spannvorrichtung (6) mit der Basis (2) verbindet, aufweist, wobei die Spannvorrichtung (6) in einem zweiten Schwenkgelenk (12) schwenkbar mit der Verbindungsstruktur (10) verbunden ist, und die Verbindungsstruktur (10) in einem ersten Schwenkgelenk (11) schwenkbar mit der Basis (2) verbunden ist.

6. Fersenhalter nach dem vorgehenden Anspruch, wobei der Zapfen (17) an der Verbindungsstruktur (10) gebildet ist.

7. Fersenhalter nach einem der vorgehenden Ansprüche, wobei die Skibindung eine Tourenbindung oder eine kombinierte Abfahrts- und Tourenbindung ist und die Skibremse (5) im Tourenmodus von der, durch den Zapfen (17) und den Vorsprung (18) gebildeten, zweiten Verriegelung gesichert ist.

8. Fersenhalter nach einem der vorgehenden Ansprüche, wobei der Fersenhalter (1) eine erste und eine zusätzliche zweite Steighilfe (8, 9) aufweist, wobei die erste Steighilfe (8) den Schuh des Sportlers in einem ersten Steigwinkel stützt und die zweite Steighilfe (9) den Schuh in einem zweiten Steigwinkel stützt, wobei der zweite Steigwinkel (9) größer ist, als der erste Steigwinkel (8).

9. Ski mit einer kombinierten Abfahrt- und Tourenbindung umfassend einen Zehenhalter und einen Fersenhalter mit einer Skibremse, wobei der Fersenhalter (1) nach einem der Ansprüche 1 bis 8 ist.

10. Ski nach Anspruch 9, wobei der Fersenautomaten (3) und die Skibremse (5) separate Bauteile sind, die getrennt voneinander auf eine mit einer Oberfläche des Skis (16) verbundenen Schiene aufschiebbar sind.

## Claims

1. A heel retainer (1) for a ski binding, comprising:
a base (2);
an automatic heel mechanism (3);
a ski brake (5);
a pedal (4) which can be moved from a first position, in which the ski brake (5) protrudes downwards from the ski (16) and exerts a braking effect, to a second position in which the ski brake (5) lies next to the ski (16) and exhibits no braking effect, wherein
the heel retainer (1) comprises a latch for the ski brake (5), by means of which the ski brake (5) can be latched in the second position,
wherein the latch comprises a latching element (13), which is connected to the pedal (4), and a complementary latching element (14) which is movably mounted in the base (2),
wherein the latching element (13) is connected to the lower side (4a) of the pedal (4) and protrudes from the lower side of the pedal towards the surface of the ski, and the complementary latching element (14) is biased in the direction of travel of the ski (16) by means of a spring element (15),
**characterised in that**
the complementary latching element (14) extends in the base (2) in a longitudinal direction of the ski (16) from the latching element (13) up to below the automatic heel mechanism (3) and, in a region beneath the automatic heel mechanism (3), comprises a protrusion (18) which protrudes perpendicularly upwards towards the heel retainer (1),
the end (18a) of the protrusion (18) which points away from the complementary latching element (14) comprises a contact area (18b) which co-operates with a complementary contact area (17b) of a peg (17), which is connected to the automatic heel mechanism (3), when the automatic heel mechanism (3) is pivoted into the downhill position.

2. The heel retainer according to the preceding claim, wherein an end (14a) of the complementary latching element (14) is pressed into a latching engagement with the latching element (13) by the spring element (15).

3. The heel retainer according to Claim 1, wherein the peg (17) moves the complementary latching element (14) counter to the direction of travel of the ski (16), away from the latching element (13), against the force of the spring element (15).

4. The heel retainer according to Claim 1 or 3, wherein the contact area (18b) and the complementary contact area (17b) are embodied as oblique areas.

5. The heel retainer according to any one of the preceding claims, wherein the automatic heel mechanism (3) comprises: a tensing device (6) featuring a sole retainer (7); and a connecting structure (10) which connects the tensing device (6) to the base (2); wherein the tensing device (6) is connected to the connecting structure (10) such that it can be pivoted in a second pivoting joint (12), and the connecting structure (10) is connected to the base (2) such that it can be pivoted in a first pivoting joint (11).

6. The heel retainer according to the preceding claim, wherein the peg (17) is formed on the connecting structure (10).

7. The heel retainer according to any one of the preceding claims, wherein the ski binding is a touring binding or a combined downhill and touring binding, and the ski brake (5) is secured by the second latch, formed by the peg (17) and the protrusion (18), in the touring mode.

8. The heel retainer according to any one of the preceding claims, wherein the heel retainer (1) comprises a first and an additional, second climbing aid (8, 9), wherein the first climbing aid (8) supports the athlete's boot at a first climbing angle, and the second climbing aid (9) supports the boot at a second climbing angle, wherein the second climbing angle (9) is greater than the first climbing angle (8).

9. A ski featuring a combined downhill and touring binding comprising a toe retainer and a heel retainer featuring a ski brake, wherein the heel retainer is according to any one of Claims 1 to 8.

10. The ski according to Claim 9, wherein the automatic heel mechanism (3) and the ski brake (5) are separate components which can be slid, separately from each other, onto a rail which is connected to a surface of the ski (16).

## Revendications

1. Talonnière (1) pour une fixation de ski, comportant :
une base (2),
un automate de talon (3),
un frein de ski (5),
une pédale (4) qui peut être amenée d'une première position dans laquelle le frein de ski (5) fait saillie vers le bas à partir du ski (16) et a une action de freinage, à une seconde position dans laquelle le frein de ski (5) se situe à côté du ski (16) sans action de freinage,
dans laquelle la talonnière (1) comporte un dispositif de blocage pour le frein de ski (5), au moyen duquel le frein de ski (5) peut être bloqué dans la seconde position, dans laquelle le dispositif de blocage comporte un élément de blocage (13) qui est relié à la pédale (4), et un élément de blocage complémentaire (14) qui est monté de manière mobile dans la base (2),
dans laquelle l'élément de blocage (13) est relié à la pédale (4) sur sa face inférieure (4a) et fait saillie à partir de la face inférieure de la pédale en direction de la face supérieure du ski, et l'élément de blocage complémentaire (14) est précontraint dans une direction de déplacement du ski (16) au moyen d'un élément à ressort (15), **caractérisée en ce que**
l'élément de blocage complémentaire (14) s'étend dans la base (2) dans une direction longitudinale du ski (16) depuis l'élément de blocage (13) jusqu'à l'automate de talon (3) et comporte, dans une zone située sous l'automate de talon (3), une saillie (18) faisant perpendiculairement saillie vers le haut en direction de la talonnière (1),
la saillie (18) comporte, au niveau de son extrémité (18a) opposée à l'élément de blocage complémentaire (14), une surface de prise (18b) qui coopère avec une surface de prise complémentaire (17b) d'un tenon (17) relié à l'automate de talon (3) lors du pivotement de l'automate de talon dans la position de descente.

2. Talonnière selon la revendication précédente, dans laquelle une extrémité (14a) de l'élément de blocage complémentaire (14) est pressée par l'élément à ressort (15) pour venir en prise bloquante avec l'élément de blocage (13).

3. Talonnière selon la revendication 1, dans laquelle le tenon (17) éloigne l'élément de blocage complémentaire (14) de l'élément de blocage (13) à l'encontre de la force de l'élément à ressort (15) opposée à la direction de déplacement du ski (16).

4. Talonnière selon la revendication 1 ou 3, dans laquelle la surface de prise (18b) et la surface de prise complémentaire (17b) sont formées comme des surfaces en biseau.

5. Talonnière selon l'une des revendications précédentes, dans laquelle l'automate de talon (3) comporte un dispositif de serrage (6) avec un élément de maintien de semelle (7) et une structure de liaison (10) qui relie le dispositif de serrage (6) à la base (2), dans laquelle le dispositif de serrage (6) est relié à la structure de liaison (10) de manière à pouvoir pivoter dans une seconde articulation pivotante (12), et la structure de liaison (10) est reliée à la base (2) de manière à pouvoir pivoter dans une première articulation pivotante (11).

6. Talonnière selon la revendication précédente, dans laquelle le tenon (17) est formé sur la structure de liaison (10).

7. Talonnière selon l'une des revendications précédentes, dans laquelle la fixation de ski est une fixation de randonnée ou une fixation combinée de descente et de randonnée, et le frein de ski (5) est bloqué en mode randonnée par le second dispositif de blocage formé par le tenon (17) et la saillie (18).

8. Talonnière selon l'une des revendications précédentes, dans laquelle la talonnière (1) comporte une première aide à la montée et une seconde aide à la montée supplémentaire (8, 9), dans laquelle la première aide à la montée (8) supporte la botte du sportif à un premier angle de montée et la seconde aide à la montée (9) supporte la botte à un second angle de montée, dans laquelle le second angle de montée (9) est supérieur au premier angle de montée (8).

9. Ski avec une fixation combinée de descente et de randonnée comprenant un support d'orteil et une talonnière avec un frein de ski, dans lequel la talonnière (1) est selon l'une des revendications 1 à 8.

10. Ski selon la revendication 9, dans lequel l'automate de talon (3) et le frein de ski (5) sont des composants séparés qui peuvent glisser sur un rail relié à une face supérieure du ski (16).
